# EUROPÄISCHE PATENTSCHRIFT

(11) **EP 2 118 454 B1**
(45) Veröffentlichungstag und Bekanntmachung des Hinweises auf die Patenterteilung: **28.04.2010**
(21) Anmeldenummer: 08716853.0
(22) Anmeldetag: 14.02.2008
(51) Int. Cl.: F01L 1/344, F01L 13/06, F01L 1/26, F02D 13/02, F02D 13/04

(54) **VENTILTRIEB EINES HUBKOLBEN-VERBRENNUNGSMOTORS**
Valve drive in a reciprocating piston combustion engine
dispositif de commande de soupape pour moteur à combustion interne à piston

(30) Priorität: 16.02.2007 DE 102007007758
(43) Veröffentlichungstag der Anmeldung: 18.11.2009
(73) Patentinhaber: MAHLE International GmbH, 70376 Stuttgart (DE)
(72) Erfinder: BLAXILL, Hugh, Oxfordshire OX17 1LD (GB); SCHNEIDER, Falk, 70825 Korntal-Münchingen (DE)
(74) Vertreter: BRP Renaud & Partner
(86) Internationale Anmeldenummer: PCT/EP2008/051805
(87) Internationale Veröffentlichungsnummer: WO 2008/098991

(56) Entgegenhaltungen:
- EP-A- 0 640 749
- DE-A1- 19 526 888
- DE-A1-102005 031 241
- FR-A- 2 709 524
- JP-A- 60 147 512

## Beschreibung

Die Erfindung betrifft einen Ventiltrieb eines Hubkolben-Verbrennungsmotors nach dem Oberbegriff des Patentanspruchs 1 und beschäftigt sich mit dem Problem, den Arbeits- und/oder Bremsbetrieb des Verbrennungsmotors durch spezielle konstruktive Ausgestaltungen des Ventiltriebes sowie der hierdurch möglichen Ventilsteuerung zu verbessern.

Gelöst wird dieses Problem bei einem gattungsgemäßen Ventiltrieb durch eine Ausgestaltung nach dem kennzeichnenden Merkmal des Patentanspruchs 1.

Vorteilhafte und zweckmäßige Ausgestaltungen sind Gegenstand der Unteransprüche.

Die Erfindung beruht auf dem allgemeinen Gedanken, bei einem Motorzylinder mit wenigstens zwei funktionsgleich als Einlass- oder Auslassventile arbeitende Ventilen die funktionsgleichen Ventile während eines Vier-Takt-Zyklus zumindest zeitweise asynchron auf die jeweils zugeordneten Ventile einwirken zu lassen. Zur Erzielung einer derartigen asynchronen Einwirkung dient erfindungsgemäß eine Nockenwelle mit innerhalb dieser Nockenwelle gegeneinander verdrehbaren, d.h. phasenverstellbaren Nocken. Bei beispielsweise zwei funktionsgleichen Ventilen, die von einer solchen Nockenwelle zu steuern sind, kann ein Primär- und ein Sekundärnocken vorgesehen sein. Handelt es sich bei der verwendeten Nockenwelle um eine solche, die aus zwei konzentrisch ineinander gelagerten, gegeneinander verdrehbaren Wellen besteht, kann beispielsweise der Primärnocken fest mit der Außenwelle verbunden sein und der Sekundärnocken bei einer Lagerung auf der Außenwelle fest mit der Innenwelle verbunden sein. Bei einer derart aufgebauten Nockenwelle ist für den Fall, dass die Außenwelle angetrieben wird, der Sekundärnocken gegenüber dem Primärnocken verdrehbar. Solche Nockenwellen sind als sogenannte verstellbare Nockenwellen bekannter Stand der Technik, und aus der JP-A-60 147 512 bekannt, so dass zu deren Aufbau und Funktion hier keine weiteren Erläuterungen notwendig sind.

Werden bei einem Motorzylinder mit wenigstens zwei funktionsgleichen Ventilen diese in bestimmten Abschnitten eines Vier-Takt-Zyklus asynchron zueinander durch entsprechend innerhalb der Nockenwelle, die auf diese Ventile einwirkt, gegeneinander phasenverstellte Primär- und Sekundärnocken gesteuert, so verändert sich der Arbeits- und/oder Bremsbetrieb eines durch solche Ventile gesteuerten Verbrennungsmotors nach gewünschten Vorgaben. Beispiele solcher Vorgaben, die sich durch derartige asynchrone Betätigungen funktionsgleicher Ventile eines Motorzylinders erreichen lassen, werden nachstehend noch im einzelnen erläutert werden.

Für diese Erläuterung sind Zeichnungen und Diagramme vorgesehen.

Im einzelnen handelt es sich hierbei um folgende Darstellungen
- Fig. 1: eine perspektivische schematische Darstellung ei- nes Vierventil-Motorzylinders mit einem zwei je- weils verstellbare Nockenwellen umfassenden Ven- tiltrieb,
- Fig. 2: Ventilsteuerdiagramme mit einem Vergleich zwischen einem Motorbetrieb in Teil a der Zeichnung und ei- nem Bremsbetrieb in Teil b der Zeichnung,
- Fig. 3: einen Vergleich zwischen zwei Ventilsteuerdiagram- men für einen Motorbetrieb mit mittlerer Drehzahl (Teil a der Zeichnung) und niedriger Drehzahl mit Bezug auf eine Verbesserung der Ladungsbewegung bei niedrigen Motordrehzahlen (Teil b der Zeich- nung)
- Fig. 4: einen Vergleich von Ventilsteuerdiagrammen für ei- ne Motordrehzahl (Zeichnungsteil a) und einen Mo- tor-Volllastbetrieb, mit Bezug auf eine durch das Steuerdiagramm erzielbare verbesserte Motorzylin- derfüllung (Zeichnungsteil b),
- Fig. 5: einen Vergleich von Ventilsteuerdiagrammen für ei- nen Motorteillastbetrieb (Zeichnungsteil a) und einem Motorvolllastbetrieb mit Bezug auf eine ver- besserte Motorzylinderspülung (Zeichnungsteil b).

### Fig. 1

Bei dem in Fig. 1 schematisch einschließlich Ventiltrieb dargestellten Vier-Ventil-Motorzylinder wirken auf zwei Einlassventile 1 sowie zwei Auslassventile 2 jeweils eine Nockenwelle als Verstellelement ein, nämlich eine erste Nockenwelle 3 auf die Einlassventile 1 und eine zweite Nockenwelle 4 auf die Auslassventile 2. Die Einlass- und Auslassventile 1, 2, die jeweils paarweise vorhanden sind, umfassen jeweils Primär- und Sekundärventile, nämlich bei den Einlassventilen 1 ein Primäreinlassventil 1p und ein Sekundäreinlassventil 1s einerseits und andererseits bei den Auslassventilen 2 ein Primärauslassventil 2p sowie ein Sekundärauslassventil 2s. Beide Nockenwellen 3, 4 besitzen jeweils zwei gegeneinander verdrehbare, das heißt phasenverstellbare Nocken, nämlich einen Primärnocken 5 sowie einen Sekundärnocken 6. Beiden Nockenwellen 3, 4 bestehen aus jeweils zwei, gegeneinander verdrehbaren, konzentrisch ineinander gelagerten Wellen, nämlich einer Innenwelle 7 und einer rohrförmigen Außenwelle 8. Die Primärnocken 5 sind jeweils fest mit der Außenwelle und die Sekundärnocken 6 fest mit der Innenwelle 7 verbunden. Die fest mit der Innenwelle 7 verbundenen Sekundärnocken 6 sind drehbar auf der Außenwelle 8 gelagert und jeweils durch einen Stift 9 drehfest mit der Innenwelle 7 verbunden. Die Nockenwellen 3, 4 können beispielsweise über die jeweilige Außenwelle 8 angetrieben werden. In diesem Fall können die Sekundärnocken 6 gegenüber den mit der Antriebsdrehzahl der jeweiligen Nockenwelle rotierenden Primärnocken 5 phasenverstellt werden.

Durch eine gegenseitige Phasenverstellung zwischen jeweils einem Primär- und einem Sekundärnocken 5; 6 einer Nockenwelle lassen sich durch jeweils asynchron gegeneinander gesteuerte Einlass- oder Auslassventile 1, 2 unterschiedliche Motorsteuerungen im Antriebs- und Bremsbetrieb erzielen.

Die Erfindung besteht bei einem Motorzylinder mit einer Ventileinrichtung einschließlich Ventiltrieb nach Fig. 1 darin, dass zumindest zwei funktionsgleiche Ventile, das heißt die Einlass- oder Auslassventile 1; 2 jeweils durch eine Phasenverstellung zwischen Primär- und Sekundärnocken 5, 6 einer die funktionsgleichen Ventile 1; 2 betätigenden Nockenwellen 3 oder 4 asynchron gegeneinander betätigt werden können. Dabei kann es ausreichend sein, lediglich eine Art der funktionsgleichen Ventile 1, 2, das heißt entweder nur die Einlassventile 1 oder nur die Auslassventile 2 jeweils gegeneinander asynchron zu betätigen. Darüber hinaus ist selbstverständlich auch eine Kombination möglich, wobei für eine Verwirklichung der Erfindung jeweils funktionsgleiche Ventile 1; 2 asynchron gegeneinander antreibbar vorhanden sein und in bestimmten Motorbetriebszuständen auch tatsächlich asynchron betätigt werden müssen.

Beispiele für erfindungsgemäß erzielbare Motorantriebs- und Bremsbetriebe zeigen verschiedene Ventil-Steuerdiagramme in den nachstehend erläuterten Figuren.

### Fig. 2

Hier sind im Vergleich zueinander in dem Figurenteil a eine Steuerkurve für die Ventile 1, 2 eines Motorzylinders nach Fig. 1 für einen Motorbetrieb dargestellt, während der Figurenteil b eine Steuerkurve für einen erfindungsgemäßen Bremsbetrieb zeigt.

In den beiden Steuerdiagrammen sind auf der Abszisse jeweils der Kurbelwellendrehwinkel "α" für einen vollen Arbeitstakt über 360° aufgetragen, während auf der Ordinate jeweils der Hubweg "h" der Ventile 1, 2 angegeben ist. Entsprechend einer vollen Kurbelwellenumdrehung sind in den Diagrammen die zugehörigen Motortakte angegeben, nämlich die Takte "A = Arbeiten", "B = Ausstoßen", "C = Ansaugen" und "D = Verdichten".

Das Motorbetriebs-Steuerdiagramm in dem Figurenteil a zeigt, dass die maximal erzielbaren Hübe "h" der beiden Auslassventile 2p, 2s unterschiedlich sind. Danach weist das Sekundärventil 2s einen erheblich geringeren Maximalhub auf als das Primär-Auslassventil 2p. Dafür arbeitet das Sekundärauslassventil 2s während des "Ausstoß"-Taktes nahezu während der gesamten Taktzeit mit maximalem Öffnungshub.

Für einen optimalen Bremsbetrieb wird das Sekundärauslassventil 2s gegenüber dem Primärauslassventil 2p asynchron angetrieben und zwar dahingehend, dass das Sekundärauslassventil bereits nahezu während des gesamten "Arbeits"-Taktes (A) geöffnet ist. Die Richtung der entsprechenden Phasenverschiebung im Bremsbetrieb gegenüber dem Motorbetrieb ist in dem Figurenteil b mit einem Pfeil P1 angedeutet.

Die Öffnungs- und Schließzeiten der Ventile 1, 2 sind durch Angabe der zugehörigen Kurbelwellenwinkel "α" in den Steuerdiagrammen angegeben.

Durch die Phasenverschiebung bei der Steuerung des Sekundärauslassventiles 2s gegenüber dem Primärauslassventil 2p, durch die das Sekundärauslassventil 2s im Bremsbetrieb bereits vorzeitig während des "Arbeits"-Taktes (A) möglichst frühzeitig öffnet, wird eine erhöhte Bremsleistung im MotorBremsbetrieb erreicht.
Durch die Verstellung der Phasenlage des Sekundärventils kann die Bremsleistung stufenlos eingestellt werden.

### Fig. 3

Die Steuerdiagramme beziehen sich im Figurenteil a auf einen Motorbetrieb mit hoher Drehzahl und im Figurenteil b auf einen erfindungsgemäßen Motorbetrieb mit niedriger Drehzahl. Durch die im Figurenteil 2 gezeigte Phasenverschiebung in Richtung des Pfeiles P2 des Sekundäreinlassventiles 1s wird im "Ansaug"-Takt (C) durch das späte Öffnen des Sekundärventils 2s eine verbesserte Ladungsbewegung erzielt, wodurch eine in diesem Betriebszustand bessere Verbrennung erreicht werden kann. Der Aufbau und die Bezeichnungen der Steuerdiagramme in der Fig. 3 entsprechen in ihrer Bedeutung denjenigen in Fig. 2.

### Fig. 4

Die Steuerdiagramme betreffen im Figurenteil a einen Motorteillastbetrieb mit hoher Drehzahl und im Figurenteil b einen Motor-Volllastbetrieb.

Während die Ein- und Auslassventile 1, 2 bei dem Motorbetrieb nach Figurenteil a, soweit diese funktionsgleich sind, synchron betrieben werden, werden die Einlassventile entsprechend der Darstellung im Figurenteil b erfindungsgemäß im Ansaug-Takt gegeneinander phasenverschoben entsprechend dem Pfeil P3.

Durch einen Motorbetrieb nach der Steuerkurve in Fig. 4b lassen sich mit dem spät schließenden Sekundärventil 2s dynamische Nachladeeffekte erreichen. Insgesamt ist hierdurch ein erhöhter volumetrischer Füllungsgrad und damit eine Steigerung der Motorleistung erreichbar.

### Fig. 5

Die Steuerdiagramme betreffen im Figurenteil a einen Motorteillastbetrieb und im Figurenteil b einen erfindungsgemäßen Motorvolllastbetrieb. Der Unterschied der beiden Steuerdiagramme besteht darin, dass die Auslassventile 1, 2 gegeneinander phasenverschoben betätigt werden. Das Sekundärauslassventil 2s wird gegenüber dem Primärauslassventil 2p vorzeitig geöffnet. Die Richtung der betreffenden Phasenverschiebung zwischen den beiden Auslassventilen ist durch einen Pfeil P4 angedeutet. Durch die erfindungsgemäße Steuerkurve nach Fig. 5b wird insbesondere bei Volllast durch ein vorzeitiges Ausstoßen (Ausstoßtakt B) durch das Sekundärauslassventil 2s und ein langes Ausschieben an dem Primärauslassventil 2p eine verbesserte Spülung, und damit eine bessere Frischgasbefüllung erreicht. Damit wird die Verbrennung insgesamt verbessert.

Alle in der Beschreibung und in den nachfolgenden Ansprüchen dargestellten Merkmale können sowohl einzeln als auch in beliebiger Form miteinander kombiniert erfindungswesentlich sein.

## Patentansprüche

1. Ventiltrieb eines Hubkolbenmotors, wobei jedem Motorzylinder mindestens drei von Nocken (5, 6) einer Nockenwelle (3, 4) befätigte Ventil (1, 2) zugeordnet sind und jeweils zwei Ventile (1, 2) funktionsgleich als ein primäres und ein sekundäres Einlass- oder Auslassventil (1p, 1s, 2p, 2s) arbeiten, und wobei die Nocken (3, 4) der den funktionsgleichen Ventilen zugeordnete Nockenwelle phasenverstellbar sind,
**dadurch gekennzeichnet,**
**dass** jedem Motorzylinder wenigstens zwei Auslassventile (2) zugeordnet sind, und dass durch eine gegenüber normalem Motorbetrieb veränderbare Stellung der diese Auslossventile (2) betätigenden Nocken (5, 6) ein Motorbremsbetrieb ausführbar ist.

2. Ventiltrieb nach Anspruch 1,
**dadurch gekennzeichnet,**
**dass** von den Auslassventilen (2) jedes Motorzylinders jeweils mindestens eines einem Nocken (5, 6) zugeordnet ist, welcher dieses Auslassventil (2s) relativ zu einem weiteren Auslassventil (2p) des jeweiligen Motorzylinders geringer öffnet.

3. Ventiltrieb nach Anspruch 2,
**dadurch gekennzeichnet,**
**dass** das geringer öffnende Auslassventil (2s) von seinem im Motorbremsbetrieb phasenverstellten Nocken (5, 6) nahezu im gesamten Arbeitstakt des jeweiligen Motorzylinders geöffnet wird.

## Claims

1. A valve train of a reciprocating piston combustion engine, wherein at least three valves (1,2) actuated by lobes (5,6) of a camshaft (3,4) are associated with each engine cylinder, and at least two valves (1,2) operate equally in terms of function as a primary and a secondary intake or outlet valve (1p,1s,2p,2s), and wherein the lobes (5,6) of the camshaft associated with the valves that operate equally in terms of function are phase adjustable,
**characterised in that**
at least two outlet valves (2) are associated with each engine cylinder, and furthermore **characterised in that**, as opposed to customary engine operation, by means of an adjustable setting of the lobes (5,6) that actuate said outlet valves (2), an engine braking operation is realisable.

2. The valve train as specified in claim 1,
**characterised in that**
of the outlet valves (2) of each engine cylinder, at least one is associated with a lobe (5,6) that opens this outlet valve (2s) to a lesser degree relative to an additional outlet valve (2p) of the respective engine cylinder.

3. The valve train as specified in claim 2,
**characterised in that**
the outlet valve (2s) that opens to a lesser degree is opened by its lobe (5,6) in the engine braking operation in nearly the whole operation stroke of the respective engine cylinder.

## Revendications

1. Train de soupapes d'un moteur à piston alternatif, dans lequel chaque cylindre de moteur est coordonné à au moins trois soupapes (1, 2) actionnées par des cames (5, 6) d'un arbre à cames (3, 4) et respectivement deux soupapes (1, 2) exercent la même fonction qu'une soupape d'admission primaire et une soupape d'échappement secondaire (1p, 1s ; 2p, 2s), et dans lequel les cames (3, 4) de l'arbre à cames coordonné aux soupapes de fonction similaire peuvent être réglées en phase,
**caractérisé en ce que**
chaque cylindre de moteur est coordonné à au moins deux soupapes d'échappement (2), et **en ce que** un régime de freinage du moteur peut être réalisé par une position modifiable par un régime de moteur contraire à la normale des cames (5, 6) actionnant ces soupapes d'échappement (2).

2. Train de soupapes selon la revendication 1,
**caractérisé en ce que**
parmi les soupapes d'échappement (2) chaque cylindre de moteur est coordonné à au moins une des cames (5, 6), qui ouvre au minimum cette soupape d'échappement (2s) par rapport à une autre soupape d'échappement (2p) du cylindre de moteur respectif.

3. Train de soupapes selon la revendication 2,
**caractérisé en ce que**
la soupape d'échappement (2s) s'ouvrant au minimum est ouverte par sa came (5, 6) réglée en phase pendant le régime de freinage du moteur approximativement lors du cycle de travail total du cylindre de moteur respectif.
